# EUROPÄISCHE PATENTSCHRIFT

(11) **EP 2 242 930 B1**
(45) Veröffentlichungstag und Bekanntmachung des Hinweises auf die Patenterteilung: **07.03.2012**
(21) Anmeldenummer: 09712411.9
(22) Anmeldetag: 30.01.2009
(51) Int. Cl.: F04D 25/06, F04D 29/42, F04D 29/44, F04D 29/62

(54) **KOMPAKTLÜFTER**
COMPACT FAN
VENTILATEUR COMPACT

(30) Priorität: 19.02.2008 DE 202008002356 U
(43) Veröffentlichungstag der Anmeldung: 27.10.2010
(73) Patentinhaber: EBM-Papst Mulfingen GmbH&CO. KG, 74673 Mulfingen (DE)
(72) Erfinder: HELI, Thomas, 74595 Langenburg (DE); SCHÖNE, Jürgen, 97980 Bad Mergentheim (DE); HAAG, Christian, 74673 Mulfingen-Ailringen (DE); KORWIN, Alfred, 74632 Neuenstein (DE)
(74) Vertreter: Patentanwälte Dr. Solf & Zapf
(86) Internationale Anmeldenummer: PCT/EP2009/051069
(87) Internationale Veröffentlichungsnummer: WO 2009/103606

(56) Entgegenhaltungen:
- DE-A1- 2 354 126
- DE-U1- 20 014 189
- DE-U1- 29 821 861
- DE-U1-202005 004 092
- DE-U1-202006 002 789
- US-A- 5 407 324
- US-A- 6 000 919
- US-A1- 2003 202 879
- US-A1- 2005 042 088
- US-A1- 2005 089 402
- US-A1- 2005 095 126
- US-A1- 2007 128 022
- US-A1- 2007 212 219
- US-B1- 6 406 258

## Beschreibung

Die vorliegende Erfindung betrifft einen Kompaktlüfter gemäß dem Oberbegriff des Anspruchs 1.

Ein derartiger Kompaktlüfter ist z. B. aus der DE 298 21 861 U1 bekannt. Dabei sind die einzelnen Abstandhalter als Wandabschnitte ausgebildet, zwischen denen Ausblasöffnungen vorhanden sind. Bei diesem bekannten Kompaktlüfter ist die Frontplatte deckelförmig ausgebildet und das Radiallüfterrad befindet sich innerhalb einem von der Motorhalterung und von gehäusewandartigen Abstandhaltern gebildeten Innenraum

Ausgehend von einem derartigen Kompaktlüfter liegt der vorliegenden Erfindung die Aufgabe zu Grunde, eine montagetechnisch einfache und kompakte Konstruktion zu verwirklichen, mit verbesserten Strömungseigenschaften.

Erfindungsgemäß wird dies dadurch erreicht, dass die Abstandhalter teilweise einstückig mit der Frontplatte und der Motorhalterung ausgebildet sind, indem die Abstandhalter aus mit der Frontplatte und der Motorhalterung verbundenen Teilstücken bestehen und die Abstandhalter senkrecht oder schräg zu der Frontplatte und der Motorhalterung verlaufen und als Strömungsprofile ausgebildet sind.

Somit wird erfindungsgemäß eine herstellungstechnisch einfache Konstruktion geschaffen, da das aus Frontplatte und Motorhalterung gebildete Gehäuse nur aus zwei Einzelteilen besteht. Zudem können alle wesentlichen Funktionen in das Gehäuse integriert werden. Durch die Ausbildung als Strömungsprofile werden Luftablösungen bzw. Verwirbelungen an den Abstandhaltem vermieden. Vorteilhafte Ausführungen der Erfindung sind in den Unteransprüchen enthalten und werden an Hand der in den beiliegenden Zeichnungen dargestellten Ausführungsbeispiele näher erläutert.

In den nachstehenden Figuren sind die gleichen Teile mit denselben Bezugsziffern jeweils gekennzeichnet.

Es zeigen:
- Fig. 1: eine Explosionsansicht einer Ausführungsorm eines Kompaktlüfters,
- Fig. 2: eine Ansicht des Kompaktlüfters gemäß Fig. 1 in Blickrichtung II in Fig. 1,
- Fig. 3: eine Ansicht des Kompaktlüfters gemäß Fig. 2 im fertig montierten Zustand,
- Fig. 4: einen Schnitt entlang der Schnittlinie IV-IV in Fig. 3,
- Fig. 5: eine Ansicht einer weiteren Ausführungsform eines Kompaktlüfters,
- Fig. 6: eine Ausführung eines erfindungsgemäßen Kompaktlüfters in Explosionsdarstellung,
- Fig. 7: eine Ansicht des Kompaktlüfters gemäß Fig. 6 in einer Vormontagestellung,
- Fig. 8: eine Ansicht des fertig montierten Kompaktlüfters gemäß Fig. 6.

Ein in Fig. 1 dargestellter Kompaktlüfter besteht aus einem Lüfterrad, insbesondere Radiallüfterrad 1, das auf einem Rotor eines Außenläufermotors 2 befestigt, insbesondere aufgepresst ist. Das Lüfterrad 1 besteht aus einer vorderen Deckscheibe 3 und einer hinteren Deckscheibe 4.

Zwischen diesen beiden Deckscheiben 3, 4 sind rückwärts gekrümmte Schaufeln 6 angeordnet. Die vordere Deckscheibe 3 besitzt eine kreisförmige Lufteinlassöffnung 7, siehe Fig. 2. Im dargestellten Ausführungsbeispiel wird der Außenläufermotor 2 mit dem Radiallüfterrad 1 zwischen einer Frontplatte 8 mit einer Lufteinlassöffnung 9 und einer Motorhalterung 11 gelagert, wie dies in Fig. 3 dargestellt ist. Die Frontplatte 8 und die Motorhalterung 11 sind durch mehrere umfangsgemäß am Umfang der beiden Teile 8, 11 angeordnete Abstandshalter 12 miteinander verbunden. Die Abstandshalter 12 definieren hierbei die Breite eines umfangsgemäß um das Radiallüfterrad 1 herum ausgebildeten Luftaustrittsspaltes 13. Die Frontplatte 8 und die Motorhalterung 11 sowie die Abstandhalter 12 sind hierbei als einstückiges aus Kunststoff oder Metall bestehendes Spritzgussteil ausgebildet. Die kreisförmige Lufteinlassöffnung 9 besitzt einen als Einströmdüse geformten Innenrandbereich 14. Dieser einströmdüsenartige Innenrandbereich 14 (Einströmdüse) ragt im montierten Zustand in die Lufteinlassöffnung 7 der vorderen Deckscheibe 3 hinein, so dass deren Innendurchmesser etwas größer ist als der Außendurchmesser der Einströmdüse 14.

Der Außenläufermotor 2 wird mit seinem Statorflansch 16 mittels einer Zwischenhalterung 17 an der Motorhalterung 11, und zwar an einem umfangsgemäß geschlossenen Randsteg 18 der Motorhalterung 11 befestigt. Die Zwischenhalterung 17 besitzt eine mittlere Haltescheibe 19, an der der Motorflansch 16 beispielsweise mittels Schrauben befestigt wird. Von der mittleren Haltescheibe 19 erstrecken sich etwa radial nach außen mehrere Speichenstege 21, die im Bereich ihrer freien Enden durch einen umlaufenden Ringsteg 22 verbunden sind. Die Speichenstege 21 setzen sich mit Stegfortsätzen 23 über dem Ringsteg 22 radial nach außen fort. Die Speichenstege 21 sind im Querschnitt als einseitig offene Kanäle, d. h. im Querschnitt U-förmig ausgebildet, was aus Festigkeits- und Materialerspamisgründen zweckmäßig ist. Gleichzeitig kann hierdurch einer der Speichenstege 21 zur Aufnahme eines Motoranschlusskabels dienen. Die Zwischenhalterung 17 kann als Kunststoffspritzgussteil oder als Metallformteil, insbesondere als Metallgussteil hergestellt sein. Im Falle der Ausbildung als Metallformteil dient die Zwischenhalterung 17 gleichzeitig als Wärmeleitelement. Die Motorhalterung 11 besitzt auf ihrer von der Frontplatte 8 abgekehrten Seite 24 Aufnahmetaschen 26, die zur Aufnahme der Stegfortsätze 23 im montierten Zustand der Zwischenhalterung 7 an der Motorhalterung 11 dienen. Im dargestellten Ausführungsbeispiel sind vier Speichenstege 21 an der mittleren Haltescheibe 19 angeformt, wobei diese Speichenstege 21 jeweils mit ihren jeweiligen Verlängerungen rechte Winkel einschließen. Die Speichenstege 21 verlaufen hierbei nicht exakt radial, sondern sind jeweils zur Mittelachse radial versetzt verlaufend angeordnet. Wie die Speichenstege 21 ist auch der Ringsteg 22 im Querschnitt U-förmig als einseitig offener Kanal ausgebildet, und zwar wiederum aus Materialerspamisgründen und zur Erhöhung der Steifigkeit. Eine entsprechend an die Speichenstege 21 angepasste Ausführung besitzt auch die mittlere Haltescheine 19. Auf ihrer Oberseite besitzen die Stegfortsätze 23 Ansätze 27, die im montierten Zustand der Zwischenhalterung 7 in angepasste Vertiefungen 28 (Fig. 1) in den Aufnahmetaschen 26 für die Positionierung der Teile zueinander eingreifen. Die mit dem Außenläufermotor 2 verbundene Zwischenhalterung 17 wird durch Schraubverbindungen mit der Motorhalterung 11 verbunden. Hierzu wird der auf der Zwischenhalterung 17 vormontierte Außenläufermotor 2 mit dem auf diesem befestigten Radiallüfterrad 1 durch eine kreisförmige Aufnahmeöffnung 29 der Motorhalterung 11 in den Zwischenraum zwischen der Frontplatte 8 und der Motorhalterung 11 eingeführt. Hierzu ist der Durchmesser der Aufnahmeöffnung 29 etwas größer als der Außendurchmesser des Radiallüfterrades 1. Wie in Fig. 1, 2 dargestellt ist, sind die Abstandhalter 12 als etwa im Querschnitt rechteckige Streben mit abgeschrägten Ecken ausgebildet, die senkrecht zur Frontplatte 8 und zum Randsteg 18 verlaufen.

Wie sich insbesondere aus Fig. 4 ergibt, ist es vorteilhaft, wenn die stegförmigen Abstandshalter 12 die Form von Strömungsprofilen besitzen. Hierbei handelt es sich zweckmäßigerweise um Flügelprofile, die aerodynamisch und aeroakustisch optimiert sind. Durch die Vermeidung von Luftablösungen bzw. Wirbeln an den Abstandhalterprofilen ergeben sich somit keine negativen Auswirkungen auf die Luftleistung und das Geräusch durch die Abstandhalter 12 selber. Die strömungsprofilartig ausgebildeten Abstandhalter 12 besitzen, wie dies aus Fig. 4 zu erkennen ist, eine Längsachse X und eine Querachse Y, wobei die Längsachse X länger ist als die Querachse Y. Die strömungsprofilförmigen Abstandhalter 12 sind dabei derart angeordnet, dass sie mit ihrer abgerundeten Vorderseite entgegen der Drehrichtung Z ausgerichtet sind. Für eine Optimierung des Strömungsverhaltens der Abstandhalter 12 kann es zweckmäßig sein, wenn deren Längsachse X unter einem spitzen Anstellwinkel α vorzugsweise von - 10 ° ≤ α ≤ 60 ° zu einer Tangente T verlaufen, die an dem kreisförmigen Umfang des Radiallüfterrades 1 angelegt ist, bzw. zu der zur Tangente T parallel verlaufenden Geraden P. Eine weitere erfindungsgemäße Optimierung besteht darin, den Strebenabstand A der Abstandhalter vom Mittelpunkt bzw. der Mittelachse M des Radiallüfterrades 1 zu optimieren, wobei vorzugsweise der Strebenabstand A derart bemessen ist, dass gilt: 1,05 x R ≤ A ≤ 1,5 R, wobei R der Radius des Radiallüfterrades 1 ist.

Wie weiterhin aus Fig. 1 zu erkennen ist, kann die Lufteinlassöffnung 9 der Frontplatte 8 mit einem Schutzgitter 32 verschlossen werden. Hierzu wird das Schutzgitter 32, das insbesondere als Kunststoffspritzgussteil ausgebildet ist, mittels einer Klipsverbindung mit der Frontplatte 8 verrastet. Es ist jedoch auch eine einteilige Ausbildung mit der Frontplatte 8 möglich. Die Frontplatte 8 ist vorzugsweise derart dimensioniert, dass sie die Motorhalterung 11 an ihrem Außenrand umfänglich überragt. Hierdurch kann der Kompaktlüfter durch eine Durchstecköffnung in einer den Kompaktlüfter aufnehmenden Wand oder einem Gehäuse soweit eingesteckt werden, bis die Frontplatte 8 an der den Kompaktlüfter aufnehmenden Wand anliegt und die Durchstecköffnung hierdurch abgedeckt wird. Mittels der Frontplatte 8 kann der Kompaktlüfter schraubgemäß befestigt werden. Die Frontplatte 8 und die Motorhalterung 11 haben vorzugsweise eine quadratische Form, wobei die Ecken 30, 35 jeweils abgeschrägt sind.

In Fig. 5 ist eine alternative Ausführungsform eines Kompaktlüfters zu den Fig. 1 bis 4 dargestellt. Hierbei besteht die Zwischenhalterung aus der mittleren Haltescheibe 19 und an dieser angeformten Speichenstegen 21. Es sind vier umfangsgemäß gleichförmig verteilte Speichenstege 21 vorhanden, die bei diesem Ausführungsbeispiel bogenförmig geformt sind. Die Speichenstege 21 sind unmittelbar mit dem Randsteg 18 der Motorhalterung 11 verbindbar, so dass bei dieser Ausführungsform kein Ringsteg vorhanden ist. Im dargestellten Ausführungsbeispiel sind die Abstandhalter 12 als strömungsgünstige, im Querschnitt bogenförmige Streben ausgebildet. Dabei ist die Bogenform derart gewählt, dass sich eine zum Inneren des Kompaktlüfters konvexe Kontur der bogenförmigen Streben ergibt. Die Abstandhalter 12 verlaufen schräg zur Frontplatte 8 und zum Randsteg 18 und beginnen bzw. enden jeweils in den Ecken 30 und 35. Weiterhin ist zu erkennen, dass ein Klemmenkasten 40 teilweise im Zwischenraum zwischen dem Radiallüfterrad 1 und der Frontplatte 8 vorhanden ist. An Stelle eines Klemmenkastens 40 für den elektrischen Anschluss kann auch nur ein einfacher Kabelanschluss vorgesehen sein.

In den Fig. 6 bis 8 ist eine Ausführungsform eines erfindungsgemäßen Kompaktlüfters dargestellt. Bei dieser Ausführungsform ist die Frontplatte 8, die Motorhalterung 11 und die Abstandhalter 12 aus zwei miteinander im Bereich der Abstandhalter 12 verbindbaren Kunststoff- oder Metallspritzgussteilen gebildet. Demnach entfällt bei dieser Ausführungsform eine Zwischenhalterung wie bei den Ausführungsformen gemäß Fig. 1 bis 5. Die Motorhalterung 11 besteht aus einer mittigen Haltescheibe 19 für die Befestigung des Statorflansches 16 eines Außenläufermotors 2. Von dieser mittigen Haltescheibe 19 aus verlaufen etwa radiale Speichenstege 21 nach außen, die in einem umfänglich geschlossenen Randsteg 37 enden. Somit bilden der Randsteg 37, die Speichenstege 21 sowie die mittlere Haltescheibe 19 die Motorhalterung 11. Im dargestellten Ausführungsbeispiel weist sowohl die Frontplatte 8 als auch die Motorhalterung 11 an ihren einander zugekehrten Seiten jeweils Teilstücke 38, 39 der Abstandhalter 12 auf. Diese Teilstücke 38, 39 können gleich lang oder unterschiedlich lang sein . Die Montage des erfindungsgemäßen Kompaktlüfters erfolgt hierbei derart, dass zunächst das Radiallüfterrad 1 mit dem Außenläufermotor 2 auf der Motorhalterung 11 schraubgemäß befestigt wird, und zwar auf der der Frontplatte 8 zugekehrten Seite der Motorhalterung 11. Danach wird die Motorhalterung 11 mit der Frontplatte im Bereich der aneinanderstoßenden Teilstücke 38, 39 der Abstandhalter 12 verbunden, indem beispielsweise Befestigungsschrauben durch die Teilstücke 39, 39 eingeschraubt werden. Dies geschieht vorzugsweise von der Rückseite der Motorhalterung 11 aus. Die Zwischenmontagestellung, wobei das Radiallüfterrad 1 mit der Motorhalterung 11 verbunden ist, ist in Fig. 7 dargestellt. Fig. 8 zeigt den Fertigstellungszustand des erfindungsgemäßen Kompaktlüfters. Um eine sichere Verbindung der Teilstücke 38, 39 zu erreichen, ist es zweckmäßig, wenn diese an ihren Stoßstellen derart geformt sind, dass sie ineinandergreifen. Bei der in den Fig. 6 bis 8 dargestellten Ausführungsform sind die Frontplatte 8 und die Motorhalterung 11 insbesondere als Kunststoff-Spritzgussteile gefertigt. Das Schutzgitter 32 kann aufklipsbar sein oder auch einstückig mit der Frontplatte 8 ausgebildet sein. In diesem dargestellten Ausführungsbeispiel haben die Frontplatte 8 und die Motorhalterung 11, insbesondere deren Randsteg 18, auch eine etwa quadratische Umfangskontur, wobei die Ecken des Quadrates jeweils abgeschrägt sind. Jedoch ist die Erfindung auf eine derartige Ausgestaltung der Frontplatte 8 und der Motorhalterung 11 nicht beschränkt. Sowohl die Frontplatte 8 als auch die Motorhalterung 11 können durch Verrippungen 34, 35 versteift werden.

## Patentansprüche

1. Kompaktlüfter, bestehend aus einem Radiallüfterrad (1), das auf einem Rotor eines Außenläufermotors (2) befestigt ist, und das zwischen einer Frontplatte (8) mit einer insbesondere mittigen Lufteinlassöffnung (9) und einer Motorhalterung (11) gelagert ist und die Frontplatte (8) und die Motorhalterung (11) durch mehrere umfangsgemäß angeordnete Abstandhalter (12) miteinander verbunden sind, wobei die Frontplatte (8), die Motorhalterung (11) und die Abstandhalter (12) als zwei durch die Abstandhalter (12) miteinander verbindbare Kunststoff- oder Metallspritzgussteile ausgebildet sind,
**dadurch gekennzeichnet, dass** die Abstandhalter (12) teilweise einstückig mit der Frontplatte (8) und der Motorhalterung (11) ausgebildet sind, indem die Abstandhalter (12) aus mit der Frontplatte (8) und der Motorhalterung (11) verbundenen Teilstücken (38, 39) bestehen und die Abstandhalter (12) senkrecht oder schräg zu der Frontplatte (8) und der Motorhalterung (11) verlaufen und als Strömungsprofile ausgebildet sind.

2. Kompaktlüfter nach Anspruch 1,
**dadurch gekennzeichnet, dass** die Motorhalterung (11) eine mittige Haltescheibe (19) für die Befestigung des Statorflansches (16) aufweist, von der etwa radial verlaufende Speichenstege (21) nach außen abstehen, die in einem umfänglich geschlossenen Randsteg (37) enden.

3. Kompaktlüfter nach Anspruch 2,
**dadurch gekennzeichnet, dass** mindestens einer der Speichenstege (21) im Querschnitt U-förmig als einseitig offener Kanal ausgebildet ist.

4. Kompaktlüfter nach einem der Ansprüche 1 bis 3,
**dadurch gekennzeichnet, dass** die Abstandhalter (12) eine Längsachse (X) und eine hierzu senkrecht verlaufende Querachse (Y) besitzen, wobei die Längsachse (X) länger ist als die Querachse (Y), sowie als Flügelprofile ausgebildet sind und eine entgegen einer Drehrichtung (Z) ausgerichtete abgerundete Vorderseite besitzen.

5. Kompaktlüfter nach Anspruch 4,
**dadurch gekennzeichnet, dass** die Längsachse (X) parallel oder unter einem spitzen Winkel (α) von -10 °≤ α≤ +60 ° zu einer Tangente (T) an einer kreisförmigen Umfangslinie des Radiallüfterrades (1) verläuft.

6. Kompaktlüfter nach Anspruch 4 oder 5,
**dadurch gekennzeichnet, dass** ein radialer Abstand (A) der Abstandhalter (12) von einer Mittelachse (M) des Radiallüfterrades (1) in Abhängigkeit vom Außenradius (R) des Radiallüfterrades (1) entsprechend der Messungregel 1,05 R≤ A≤ 1,5 R gewählt ist.

7. Kompaktlüfter nach einem der Ansprüche 3 bis 6,
**dadurch gekennzeichnet, dass** die Lufteinlassöffnung (9) der Frontplatte (8) kreisförmige ist und einen als Einströmdüse geformten Innenrandbereich (14) aufweist.

8. Kompaktlüfter nach einem der Ansprüche 1 bis 7,
**dadurch gekennzeichnet, dass** die Lufteinlassöffnung (19) mit einem an der Frontplatte (8) befestigbaren oder ausgebildeten Schutzgitter (32) verschließbar ist.

9. Kompaktlüfter nach einem der Ansprüche 1 bis 8,
**dadurch gekennzeichnet, dass** die Frontplatte (8) die Motorhalterung (11) an ihrem Außenrand umfänglich überragt, sowie beide Teile (8, 11) vorzugsweise eine quadratische Form mit abgeschrägten Ecken (30, 35) besitzen.

10. Kompaktlüfter nach Anspruch 7, 8 der 9
**dadurch gekennzeichnet, dass** das Radiallüfterrad (1) aus einer vorderen Deckscheibe (3) und einer hinteren Deckscheibe (4) besteht, zwischen denen rückwärts gekrümmte Schaufeln (6) angeordnet sind und die vordere Deckscheibe (3) eine kreisförmige Lufteinlassöffnung(7) aufweist deren Durchmesser etwas größer ist als der Außendurchmesser der Einströmdüse (14).

11. Kompaktlüfter nach einem der Ansprüche 1 bis 10,
**dadurch gekennzeichnet, dass** das Radiallüfterrad (1) auf dem Rotor des Außenläufermotors (2) aufgepresst ist.

12. Kompaktlüfter nach einem der Ansprüche 1 bis 11, **dadurch gekennzeichnet, dass** die Frontplatte (8) und die Motorhalterung (11) durch Rippenstrukturen (33, 34) versteift sind.

13. Kompaktlüfter nach einem der Ansprüche 1 bis 12, **dadurch gekennzeichnet, dass** die Teilstücke (38. 39) an ihren Stoßstellen derart geformt sind, dass sie ineinandergreifen.

## Claims

1. A compact fan, consisting of a radial fan impeller (1) which is fastened to a rotor of an external-rotor motor (2), and which is mounted between a front plate (8) with an in particular central air inlet opening (9) and a motor holding means (11) and the front plate (8) and the motor holding means (11) are connected together by a plurality of peripherally arranged spacers (12), the front plate (8), the motor holding means (11) and the spacers (12) being formed as two plastics-material or metal injection-moulded parts which can be connected together via the spacers (12),
**characterised in that** the spacers (12) are formed partially in one piece with the front plate (8) and the motor holding means (11), by the spacers consisting of sections (38, 39) connected to the front plate (8) and the motor holding means (11), and the spacers (12) extending perpendicularly or obliquely to the front plate (8) and the motor holding means (11) and being formed as flow profiles.

2. A compact fan according to Claim 1, **characterised in that** the motor holding means (11) has a central holding disc (19) for fastening the stator flange (16), from which disc approximately radially extending spoke lands (21) protrude outwards, which end in a peripherally closed edge land (37).

3. A compact fan according to Claim 2, **characterised in that** at least one of the spoke lands (21) is formed U-shaped in cross-section as a channel which is open on one side.

4. A compact fan according to one of Claims 1 to 3, **characterised in that** the spacers (12) have a longitudinal axis (X) and a transverse axis (Y) extending perpendicular thereto, the longitudinal axis (X) being longer than the transverse axis (Y), and are formed as wing profiles and have a front side which is rounded off oriented counter to a direction of rotation (Z).

5. A compact fan according to Claim 4, **characterised in that** the longitudinal axis (X) extends parallel or at an acute angle (α) of -10°≤ α≤ +60° to a tangent (T) to a circular peripheral line of the radial fan impeller (1).

6. A compact fan according to Claim 4 or 5, **characterised in that** a radial distance (A) of the spacers (12) from a centre line (M) of the radial fan impeller (1) is selected dependent on the external radius (R) of the radial fan impeller (1) corresponding to the measurement rule 1.05 R ≤ A ≤ 1.5 R.

7. A compact fan according to one of Claims 3 to 6, **characterised in that** the air inlet opening (9) of the front plate (8) is circular and has an inner edge region (14) formed as an inflow nozzle.

8. A compact fan according to one of Claims 1 to 7, **characterised in that** the air inlet opening (19) can be closed with a protective grating (32) which can be fastened to or is formed on the front plate (8).

9. A compact fan according to one of Claims 1 to 8, **characterised in that** the front plate (8) projects over the periphery of the motor holding means (11) on its outer edge, and also both parts (8, 11) preferably have a square shape with chamfered corners (30, 35).

10. A compact fan according to Claims 7, 8 or 9, **characterised in that** the radial fan impeller (1) consists of a front cover disc (3) and a rear cover disc (4), between which backwards-curved blades (6) are arranged, and the front cover disc (3) has a circular air inlet opening (7), the diameter of which is somewhat greater than the external diameter of the inflow nozzle (14).

11. A compact fan according to one of Claims 1 to 10, **characterised in that** the radial fan impeller (1) is pressed on to the rotor of the external-rotor motor (2).

12. A compact fan according to one of Claims 1 to 11, **characterised in that** the front plate (8) and the motor holding means (11) are reinforced by rib structures (33, 34).

13. A compact fan according to one of Claims 1 to 12, **characterised in that** the sections (38, 30) are formed at their joints such that they engage in one another.

## Revendications

1. Ventilateur compact, constitué d'une roue de ventilation radiale (1), qui est fixée sur un rotor d'un moteur à induit extérieur (2) et est logée entre une plaque frontale (8), comportant une ouverture d'entrée d'air (9) en particulier centrale, et un support de moteur (11), la plaque frontale (8) et le support de moteur (11) sont reliés entre eux par plusieurs écarteurs (12) disposés sur le pourtour, ladite plaque frontale (8), ledit support de moteur (11) et lesdits écarteurs (12) étant réalisés sous la forme de deux pièces en matière plastique ou en métal moulées par injection pouvant être reliées entre elles par les écarteurs (12),
**caractérisé en ce que** les écarteurs (12) sont réalisés partiellement d'un seul tenant avec la plaque frontale (8) et le support de moteur (11), du fait que les écarteurs (12) sont formés par des portions (38, 39) reliées à la plaque frontale (8) et au support de moteur (11), et les écarteurs (12) s'étendent perpendiculairement ou en oblique par rapport à la plaque frontale (8) et au support de moteur (11) et sont réalisés sous forme de profilés aérodynamiques.

2. Ventilateur compact selon la revendication 1, **caractérisé en ce que** le support de moteur (11) comporte un disque de fixation (19) central pour la fixation de la bride (16) du stator, des traverses en forme de rayons (21), qui sont orientées sensiblement radialement et qui finissent en formant une traverse de bordure (37) fermée sur la périphérie s'avancent vers l'extérieur à partir dudit disque de fixation.

3. Ventilateur compact selon la revendication 2, **caractérisé en ce qu'**au moins une des traverses en forme de rayons (21) est réalisée avec une section transversale en forme de U conçu comme un conduit ouvert sur un côté.

4. Ventilateur compact selon l'une quelconque des revendications 1 à 3, **caractérisé en ce que** les écarteurs (12) ont un axe longitudinal (X) et un axe transversal (Y), qui sont perpendiculaires, l'axe longitudinal (X) étant plus long que l'axe transversal (Y), et qui sont réalisés sous forme de profil d'ailes et possèdent une face avant arrondie orientée dans le sens opposé au sens de rotation (Z).

5. Ventilateur compact selon la revendication 4, **caractérisé en ce que** l'axe longitudinal (X) est orienté parallèlement ou en formant un angle aigu (α) de -10° ≤ α ≤ +60° avec une tangente (T) à une ligne périphérique circulaire de la roue de ventilation radiale (1).

6. Ventilateur compact selon la revendication 4 ou 5, **caractérisé en ce qu'**une distance radiale (A) entre les écarteurs (12) et un axe médian (M) de la roue de ventilation radiale (1) est choisie en fonction du rayon extérieur (R) de la roue de ventilation radiale (1) conformément à la règle de dimensionnement 1,05 R ≤ A ≤ 1,5 R.

7. Ventilateur compact selon l'une quelconque des revendications 3 à 6, **caractérisé en ce que** l'ouverture d'entrée d'air (9) dans la plaque frontale (8) est circulaire et comporte une zone de bordure intérieure (14) formant une buse d'entrée.

8. Ventilateur compact selon l'une quelconque des revendications 1 à 7, **caractérisé en ce que** l'ouverture d'entrée d'air (19) peut être fermée par une grille de protection (32) pouvant être fixée ou réalisée sur la plaque frontale (8).

9. Ventilateur compact selon l'une quelconque des revendications 1 à 8, **caractérisé en ce que** la plaque frontale (8), au niveau de son bord extérieur, s'avance avec son pourtour au-delà du support de moteur (11), et les deux parties (8, 11) ont de préférence une forme carrée avec des angles (30, 35) chanfreinés.

10. Ventilateur compact selon la revendication 7, 8 ou 9, **caractérisé en ce que** la roue de ventilation radiale (1) est formée par un disque de recouvrement antérieur (3) et un disque de recouvrement postérieur (4), entre lesquels sont disposées des pales (6) courbées vers l'arrière, et le disque de recouvrement antérieur (3) comporte une ouverture d'entrée d'air (7) circulaire dont le diamètre est quelque peu supérieur au diamètre extérieur de la buse d'entrée (14).

11. Ventilateur compact selon l'une quelconque des revendications 1 à 10, **caractérisé en ce que** la roue de ventilation radiale (1) est pressée sur le rotor du moteur à induit extérieur (2).

12. Ventilateur compact selon l'une quelconque des revendications 1 à 11, **caractérisé en ce que** la plaque frontale (8) et le support de moteur (11) sont rigidifiés par des structures nervurées (33, 34).

13. Ventilateur compact selon l'une quelconque des revendications 1 à 12, **caractérisé en ce que** les portions (38, 39) sont formées au niveau de leurs zones de contact de telle sorte qu'elles s'engagent l'une dans 1'
